# EUROPÄISCHE PATENTANMELDUNG

(11) **EP 4 707 688 A1**
(43) Veröffentlichungstag der Anmeldung: **11.03.2026**
(21) Anmeldenummer: 25187999.5
(22) Anmeldetag: 23.07.2025
(51) Int. Cl.: F24F 11/32

(54) **ZÜNDFÄHIGKEITSVERHINDERUNG FÜR KÄLTEMITTEL IN AUSSENEINHEIT**

(30) Priorität: 31.07.2024 DE 102024121753
(71) Anmelder: Vaillant GmbH, 42859 Remscheid (DE)
(72) Erfinder: Horndasch, Stefan, 50823 Köln (DE); Lis, Raimund, 42369 Wuppertal (DE); Forner, Pascal, 42857 Remscheid (DE); Mozuch, Margarete, 51519 Odenthal (DE)
(74) Vertreter: Popp, Carsten

(57) **Zusammenfassung**

Split-Wärmepumpe mit einem reduzierten Sicherheitsbereich der Außeneinheit und Verfahren zum Betrieb aufweisend eine Außeneinheit (1), eine Inneneinheit (2), Verbindungsleitungen zwischen Inneneinheit und Außeneinheit, wobei in der Inneneinheit zusammen mit der Außeneinheit ein Kältekreis mit einem brennbaren Kältemittel geführt wird und in der Außeneinheit (1) ein Verdampferlüfter (2), mindestens ein Verdampfer-Wärmeübertrager (3) und mindestens eine Kältemittel- oder Leckagedetektionseinrichtung (10) vorgesehen sind, wobei die Kältekreiseinrichtungen (4) in einem Überlaufbehälter (19) angeordnet sind, der Überlaufbehälter (19) nach unten und zu den Seiten hin geschlossen ist, der Verdampferlüfter (2) oberhalb des Überlaufbehälters (19) angeordnet ist, an der Oberseite des Überlaufbehälters (19) Spülungsöffnungen (23) angeordnet sind, welche direkt in den Strömungsweg der Lüfterluft des Verdampferlüfters (2) münden, sich der Austritt der Lüfterluft des Verdampferlüfters (2) oberhalb einer Freisetzungshöhe (13) über dem Erdboden (18) befindet.

## Beschreibung

Die Erfindung betrifft eine Sicherheitsmaßnahme, die die Bildung eines zündfähigen Kältemittel-Luftgemisches im Nahbereich einer außen aufgestellten Wärmepumpe verhindert. Bekanntlich dienen Wärmepumpen zur Erhitzung und/oder Kühlung von Medien und erwärmen und/oder kühlen damit Häuser oder andere Objekte. Mittels eines Kältemittels in einem Kältekreislauf wird Umweltenergie, z.B. Erdwärme oder Umgebungsluft, oder auch Abwärme aus der Wärmequelle entnommen auf ein höheres und damit nutzbares Temperaturniveau angehoben und der Wärmesenke, also beispielsweise der Heizungsanlage zugeführt. Das Kältemittel hat die Eigenschaft, bei tiefen Wärmequellentemperaturen als verdampfende Flüssigkeit Energie aus der Wärmequelle aufzunehmen und war früher in der Regel unbrennbar und ungiftig, hatte aber ein beträchtliches Erderwärmungspotential (GWP = Global Warming Potential). Natürliche Kältemittel haben zumindest ein deutlich geringeres Erderwärmungspotential sind dafür aber brennbar und teilweise giftig.

Stand der Technik sind außen aufgestellte Wärmepumpen mit brennbaren, natürlichen Kältemitteln oder Split-Wärmepumpen mit einem Teil des Kältekreises im Innenbereich der Aufstellungsgebäude.

Die JP 2002 115 939 A lehrt zur Vermeidung von Gefahren, genannt werden Explosionen, die als Folge des Austretens eines brennbaren Kühlmittels in einem Wärmepumpensystem aus einer Außenbox auftreten könnten, einen Sensor zum Erkennen eines Kühlmittellecks zu verwenden, sowie eine Klappe unten an der Außenseite des Gehäuses der Außenbox, die nur nah innen hin geöffnet werden kann, um ein austretendes Kühlmittel abzulassen. Wenn der Sensor eine Kühlmittelleckage erkennt, wird die Förderrichtung des Lüfters, der im Normalfall für die An- und Durchströmung des Kondensatorwärmetauscher in der Außenbox dient, gewechselt. Während dieser Lüfter im Normalfall für einen leichten Überdruck im Gehäuse der Außenbox sorgt, der in etwa dem Durchströmungswiderstand des Kondensatorwärmetauschers entsprich, bewirkt der Wechsel Förderrichtung, dass ein leichter Unterdruck im Gehäuse der Außenbox auftritt, wodurch die Klappe an der Außenseite des Gehäuses der Außenbox sich nach innen hin öffnet, und Außenluft einströmt. Diese verdünnt das ausgetretene Kühlmittel und wird durch den Lüfter nach außen hin entlüftet. Sobald der Sensor kein Kühlmittel mehr detektiert, können weitere Maßnahmen ergriffen werden.

Die EP 3 029 397 B1 beschreibt eine ähnliche Außenbox, bei der statt einer Klappe eine Ventilationsöffnung für die Belüftung zum Einsatz kommt, und im Falle einer von einem Sensor gemessenen Kältemittelkonzentration auf eine Leckage geschlossen werden muss, wobei die Förderrichtung des Lüfters von einer Vorwärtsströmung in eine Rückwärtsströmung geändert wird. Wie auch bei der JP 2002 115 939 A bewirken die geänderten Druckverhältnisse eine Spülung der Außenbox über den Lüfter. Die Spülung wird dabei durch Verwirbelung unterstützt, was auch sicherstellt, dass der Sensor angeströmt wird, egal wo die Leckage stattgefunden hat.

Die EP 3 943 822 B1 beschreibt eine Wärmepumpe mit einer Außeneinheit und einer Inneneinheit, wobei die Außeneinheit einen Innenraum bereitstellt, in welchem der Außenwärmetauscher und der Verdichter angeordnet sind und dazwischen eine Trennwand vorgesehen ist, die diese beiden räumlich trennt. Diese Trennwand weist ein Sperrloch auf und eine Klappe, die mit einer Seite der Trennwand gekoppelt und in vertikaler Richtung über Führungsschienen und mittels eines Motors beweglich ist, dessen Steuerung mit einem Kältemittelsensor verbunden ist. Weiterhin ist der Außenventilator so eingerichtet, dass er eine bestimmte Zeit vor dem Einschalten des Verdichters startet.

Für Wärmepumpen, die als Mono- oder Split-Systeme mit einem brennbaren Kältemittel, wie z.B. R290, im Außenbereich installiert werden, sind im Vergleich zu Wärmepumpen auf Basis von herkömmlichen FGasen besondere Sicherheitsmaßnahmen für den Fall einer Kältemittelleckage erforderlich. Es ist gängige Praxis, die elektronischen Bauteile innerhalb des Geräts zündquellenfrei auszuführen und einen Schutzbereich um die Wärmepumpe zu definieren, in dem sich keine externen Zündquellen bzw. Gebäudeöffnungen befinden dürfen.

Mit der zunehmenden Zahl von Geräteerneuerungen in der Zukunft kann dieser Schutzbereich zu einem Hindernis am bestehenden Aufstellungsort werden. Dadurch werden häufig Neuinstallationen verhindert. Eine bekannte Gegenmaßnahme ist die Erhöhung der Austrittsstelle des austretenden Kältemittels. Der erhöhte Auslass sorgt für eine bessere direkte Verdünnung des Kältemittelanteils in der Luft, um die Bildung eines zündfähigen Kältemittel-Luft-Gemisches zu verhindern. Dieser Effekt wird bereits bei der Wandmontage des Außenteils ausgenutzt, wodurch der Schutzbereich mit einem Radius von 1 m auf 0,5 m um den Außenteil reduziert werden kann.

Die Verhinderung der Zündfähigkeit kann durch aktive Verdünnung erreicht werden. Hierbei ist aber problematisch, dass vorab nicht bekannt ist, wo genau die befürchtete Leckage auftreten wird, und damit kann man auch nicht sicher wissen, ob der Austritt in gasförmiger Form oder als Flüssigkeit erfolgen wird. Das führt auf die Frage, wie man das zündfähige Fenster zwischen einem zu fetten und einem zu mageren Bereich des Kältemittel-LuftGemisches, also der unteren und der oberen Zündgrenze in ungefährlicher Weise technisch überbrücken kann. Man muss also die möglichen Austrittsstellen von flüssigem Kältemittel und die von gasförmigem Kältemittel voneinander getrennt betrachten und entsprechend sicherheitstechnisch angehen.

Bei außen neben Gebäuden oder an den Gebäuden selbst aufgestellten Geräten kommt noch dazu, dass oft Dämmungsmaßnahmen im Bereich der Außenwände vorgenommen werden müssen, seien das Maßnahmen an Fenstern oder der Außenfassade oder auch Wartungsarbeiten, und man in solchen Fällen mit Gerüsten rechnen muss, auf denen Menschen arbeiten, die auch dann nicht in Gefahr gebracht werden dürfen, wenn sie Arbeiten mit Werkzeug durchführen oder telefonieren oder rauchen, also potenzielle Zündquellen nutzen. Die außen aufgestellten Geräte müssen daher auch im ausgeschalteten, stromlosen Zustand sicher sein. Auch Tiere könnten Gefahrenquellen sein, vor allem Vögel und Nagetiere, ferner ist Vandalismus eine Gefahr.

Die Aufgabe der Erfindung ist daher, mit geeigneten Maßnahmen die Schutzzone soweit zu verringern, dass Neuinstallationen von außen aufgestellten Wärmepumpen oder Außenboxen von Splitgeräten an Stellen vorgenommen werden können, an denen das bisher nicht möglich oder zulässig ist.

Die Aufgabe wird gelöst durch eine Split-Wärmepumpe mit einem reduzierten Sicherheitsbereich der Außeneinheit, aufweisend eine Außeneinheit, eine Inneneinheit, Verbindungsleitungen zwischen Inneneinheit und Außeneinheit, wobei in der Inneneinheit zusammen mit der Außeneinheit ein Kältekreis mit einem brennbaren Kältemittel geführt wird und in der Außeneinheit ein Verdampferlüfter, mindestens ein Verdampfer-Wärmeübertrager und mindestens eine Kältemittel- oder Leckagedetektionseinrichtung vorgesehen sind, wobei
- die Kältekreiseinrichtungen in einem Überlaufbehälter angeordnet sind,
- der Überlaufbehälter nach unten und zu den Seiten hin geschlossen ist,
- der Verdampferlüfter oberhalb des Überlaufbehälters angeordnet ist,
- an der Oberseite des Überlaufbehälters Spülungsöffnungen angeordnet sind, welche direkt in den Strömungsweg der Lüfterluft des Verdampferlüfters münden,
- sich der Austritt der Lüfterluft des Verdampferlüfters oberhalb einer Freisetzungshöhe über dem Erdboden befindet.

Hinsichtlich der Kältemittel- oder Leckagedetektionseinrichtung sind hierbei nicht nur Systeme umfasst, welche Kältemittel direkt erkennen können, wie beispielsweise die bekannten Sensoren für brennbare Stoffe in Luft, sondern auch alle indirekten Methoden, die etwa das akustische Schwingungsverhalten des Kältekreises beobachten, z.B. mittels Ultraschallimpulsen.

Praktisch ist damit möglich, dass auch eine große Anzahl von kältemittelführenden Leitungen in die Inneneinheit geführt werden, wobei das Leckagerisiko dann überwiegend in Innenräumen besteht. Will man das Leckagerisiko von den Innenräumen fernhalten, können alle kältemittelführenden Teile in der Außeneinheit angeordnet werden, in diesem Fall führen nur Heizkreisleistungen von der Inneneinheit zur Außeneinheit, die entsprechend wärmegedämmt sein müssen.

Die Freisetzungshöhe kann beliebig gewählt werden, sofern der Luftstrom des Verdampferlüfters hoch genug austritt, gegebenenfalls kann der Luftaustritt durch einen Luftkanal erhöht oder an einen weniger gefährlichen Ort verlegt werden.

In einer Ausgestaltung der Split-Wärmepumpe ist vorgesehen, dass an einer der Spülöffnungen eine Luftumlenkklappe vorgesehen ist, welche Außenluft zur Spülung in den Überlaufbehälter lenkt. Praktisch entspricht dies den bekannten Landeklappen bei Flugzeugen.

In einer weiteren Ausgestaltung der Split-Wärmepumpe ist vorgesehen, dass im Überlaufbehälter ein Sicherheitsmodul vorgesehen ist, welches Aktivkohle zur Adsorption enthält. Hierfür reichen kleine Mengen, aus die lediglich bei großen Konzentrationen dazu führen, dass Kältemittel zwischenadsorbiert wird, was dann im weiteren Verlauf des Lüftens wieder desorbiert. Auf diese Weise wird verhindert, dass sich Strähnen bilden, die im Abluftstrom als solche Bestand haben, wenn es sich um eine laminare Strömung handelt.

In einer weiteren Ausgestaltung der Split-Wärmepumpe ist vorgesehen, dass im Überlaufbehälter ein Sicherheitsmodul vorgesehen ist, welches den Rauminhalt des Überlaufbehälters mit einem Inertgas, welches schwerer als Luft ist, befüllen kann. Für den Fall, dass das Kältemittel R290, also Propan ist, wäre als Inertgas Kohlendioxid geeignet. Dieses ist schwerer als Luft und ähnelt darin dem Propan. In einer einfachen und kostengünstigen Ausführung kann hierfür eine übliche Kartusche verwendet werden, wie sie auch bei Wassersprudlern verwendet wird, das Öffnungsventil wird dann über die Einrichtung zur Kältemitteldetektion gesteuert.

In einer weiteren Ausgestaltung der Split-Wärmepumpe ist vorgesehen, dass alle Komponenten im Überlaufbehälter und im Verdampferlüfter explosionsgeschützt ausgeführt sind. Auch beim Durchgang des Konzentrationsverlaufs bei einer Kältemittelleckage, dessen Größe man im Voraus nicht kennt, ist dann immer sichergestellt, dass auch im Überlaufbehälter und beim Austritt durch die Spülöffnungen kein zündfähiges Gemisch, sofern es überhaupt entstehen konnte, zünden kann.

In einer weiteren Ausgestaltung der Split-Wärmepumpe ist vorgesehen, dass die Außeneinheit ein Sicherheitsventil aufweist, welches in den Überlaufbehälter entlüftet. Je größer der dadurch bedingte Eintrag an Kältemittel sein kann, desto mehr Auslegungsreserve muss für die übrigen Sicherheitseinrichtungen vorgesehen werden.

In einer weiteren Ausgestaltung der Split-Wärmepumpe ist vorgesehen, dass die Außeneinheit einen Gasabscheider aufweist, welcher in den Überlaufbehälter entlüftet. Eine solche Entlüftung ist dann vorzusehen, wenn nicht die Kältemittelleitungen, sondern die Heizkreisleitungen in das Gebäude mit der Inneneinheit geführt werden und eine Restgefahr besteht, dass über einen Wärmetauscher Kältemittel in den Heizkreis gelangt sein könnte, welcher typischerweise unter einem niedrigeren Druck als der Kältekreis gehalten wird. Der Gasabscheider kann dabei auch mit einem Kältemittel-Luftabscheider gekoppelt sein.

Die Erfindung betrifft auch ein Verfahren für den Fall, dass eine Leckage erkannt wird. Das Verfahren betrifft eine Vorrichtung wie oben beschrieben, bei der in der Außeneinheit der gesamte Kältekreis mit Kompressor und Entspannungseinrichtung angeordnet ist. Hierbei werden die folgenden Schritte nacheinander durchgeführt:
a. Detektion des Kältemittels durch die Kältemitteldetektionseinrichtung,
b. Abschaltung des Kältemittel-Kompressors des Kältemittelkreises,
c. permanente Einschaltung des Verdampferlüfters,
d. Weglüften des Kältemittels,
e. Stopp der Wärmepumpe,
f. Anzeige einer Fehlermeldung,
g. Anforderung des Service.

Es ist hierbei klar, dass der Lüfter auch im Falle eines allgemeinen Stromausfalls wenigstens mit reduzierter Leistung über einen Akku betrieben werden kann, gleiches gilt natürlich für die Kältemitteldetektionseinrichtung und die übrige Regelungselektronik. Auch aus diesem Grund muss der Kompressor als Hauptverbraucher elektrischer Energie als erstes abgeschaltet werden, da sonst die Akkureserve zu schnell verbraucht ist.

In einer Ausgestaltung des Verfahrens ist vorgesehen, dass im Schritt "permanente Einschaltung des Verdampferlüfters" zusätzlich Luftumlenkklappen für die Durchlüftung des Überlaufbehälters gesetzt bzw. aufgestellt werden. Da es sich hierbei um einen Strömungswiderstand des Lüfters handelt, der bei Anströmung auch Geräusche entwickeln kann, sind solche Luftumlenkungsklappen im Normalfall eingefahren, wobei sie die Spülungsöffnungen nicht verschließen müssen, sondern im Normalbetrieb für eine glatte und laminare Strömung um die Spülungsöffnungen herum sorgen, bei der Pfeifgeräusche unterbunden werden.

Sofern vorhanden, wird in einer weiteren Ausgestaltung des Verfahrens vorgesehen, dass zum Schritt "Weglüften des Kältemittels" zusätzlich eine temporäre adsorptive Zwischenspeicherung von Kältemittel und/oder eine Inertisierung vorgenommen wird. Während die temporäre Zwischenspeicherung immer in Betrieb sein kann, also als Adsorptionsschicht offen bzw. nur durch ein Sieb getrennt vom Volumen des Überlaufbehälters ist, bedarf es bei der Inertisierung durch beispielsweise Kohlendioxid eines Signals der Leckageerkennung, welches auch so eingestellt sein kann, dass die Inertisierung nur oberhalb einer Mindestkonzentration von Kältemittel in Luft erfolgt und diese Mindestkonzentration einen Sicherheitsabstand zur Zündgrenze haben kann und soll.

Die Erfindung wird nachfolgend anhand von 4 Skizzen näher erläutert. Dabei zeigen:
Fig. 1 eine Split-Wärmepumpe mit einer Außeneinheit, die den gesamten Kältekreis enthält,
Fig. 2 eine Split-Wärmepumpe mit einer Außeneinheit, die den Kältekreis teilweise enthält,
Fig. 3 eine Seitenansicht aus der Perspektive der Außenwand,
Fig. 4 eine alternative Seitenansicht aus der Perspektive der Außenwand,
Fig. 5 ein Ablaufschema des Verfahrens

Fig. 1 zeigt schematisch eine Split-Wärmepumpe mit einer Außeneinheit 1, die den gesamten Kältekreis mit dem Verdampferlüfter 2, dem Verdampfer-Wärmeübertrager 3, und dem übrigen Kältemittelkreis 4 enthält, ferner ein Sicherheitsventil 5, einen Kältemittel-Luft-Abscheider 6, den Verflüssiger 7, und die zugehörigen Heizungswasserleitungen 8a und 8b, die zum Hydraulikmodul 9 in der Inneneinheit 14 führen.

In der Außeneinheit 1 befindet sich auch die Kältemitteldetektionseinrichtung (10), in der Regel sind das ein oder mehrere Sensoren, die mit unterschiedlichen Messverfahren messen. Alle diese Teile bis auf den Verdampferlüfter 2, und den Verdampfer-Wärmeübertrager 3 befinden sich im Überlaufbehälter 19 und sind im herausnehmbaren Kältekreismodulrahmen 15 montiert. Sollte also Kältemittel austreten, würde es über dem Rand des Überlaufbehälters 19 in der Freisetzungshöhe 13 über dem Erdboden 18 überlaufen und vom Verdampferlüfter 2 weggelüftet und dabei stark verdünnt. Die Fig. 1 ist dabei so zu sehen, dass die Luft des Verdampferlüfters 2 aus der Ansichtsperspektive in den Verdampferlüfter 2 eintritt und auf der abgewandten Seite austritt, wobei sie an den rechts und links angeordneten Wärmetauscherflächen des Verdampfer-Wärmeübertragers entlangströmt. Die Strömung des Verdampferlüfters 2 kann dabei auch von der Hauswand 16 wegführen, was der häufigste Fall ist, wobei dann die Strömung durch den Verdampfer-Wärmeübertrager 3 hindurchgeleitet wird. In diesem Fall ist der Lüfterkanal des Verdampferlüfters hier axial verdreht dargestellt. Beide Varianten sind technisch äquivalent.

Fig. 1 zeigt weiterhin das optionale Sicherheitsmodul 20 sowie die Außenwand 16 des Gebäudes und das angedeutete Dach 17.

Fig. 2 zeigt schematisch eine Split-Wärmepumpe mit einer Außeneinheit 1, die nicht den gesamten Kältekreis, aber den Verdampferlüfter 2, den Verdampfer-Wärmeübertrager 3, und den übrigen Kältemittelkreis 4 enthält. In der Inneneinheit befinden sich neben dem Hydraulikmodul 9 das Sicherheitsventil 5, der Kältemittel-Luft-Abscheider 6, und der Verflüssiger 7. Anstelle der Heizungswasserleitungen werden die Außeneinheit 1 und die Inneneinheit 14 mir den Kältemittelsplitleitungen 11a und 11b verbunden, gezeigt sind außerdem die Kältemittelsplitverbinder 12a und 12b. Dies hat den Nachteil, dass sich das Inventar an Kältemittel um den Inhalt der Kältemittelsplitleitungen 11a und 11b erhöht, aber den Vorteil, dass die Heizungswasserleitungen 8a und 8b aus Fig. 1 nicht gegen Frost geschützt werden müssen. Die Auswahl der beiden Varianten muss vor Ort anhand einer Optimierung erfolgen. Die übrigen Installationen der Außeneinheit 1 entsprechen den in Fig. 1 beschriebenen.

**Fig. 3** zeigt eine Seitenansicht der Außeneinheit 1 von der Außenwand 16 aus betrachtet. Hierbei strömt Außenluft 21, durch Pfeile dargestellt, von links aus ein und reißt Luft aus dem Überlaufbehälter 19 durch die linke Spülungsöffnung 23 mit. Danach strömt die Luft an den Wärmetauscherflächen des Verdampfer-Wärmeübertragers 3 vorbei zum Verdampferlüfter 2. dessen Schaufeln hier angedeutet sind, wobei sich eine Verdünnung durch Vermischung einstellt. Die Vermischung ergibt sich auch daraus, dass bei der Auslegung stets eine turbulente Strömung angestrebt wird, um einen guten Wärmeübergang zu erreichen, diese Turbulenz bewirkt auch eine gute Vermischung und verhindert die Strähnenbildung.

Das ausströmende Luft-Kältemittelgasgemisch aus dem Überlaufbehälter 19 bewirkt einen Unterdruck, was zu einem Sogeffekt an der rechten Spülungsöffnung 23 führt, der durch die Luftumlenkklappe 22 noch verstärkt wird. Nicht gezeigt in Fig. 3 sind die Anschlussleitungen sowie Überdruckventil und Gas-Luftabscheider, je nach Ausführungsvariante befinden diese, sich wie in Fig. 1 und Fig. 2 gezeigt, ebenfalls im Überlaufbehälter 19. Ansonsten ist die Beschreibung identisch mit der der Fig. 1 und Fig. 2.

Fig. 4 zeigt eine alternative Seitenansicht der Außeneinheit 1 von der Außenwand 16 aus betrachtet. Auch hierbei strömt Außenluft 21, durch Pfeile dargestellt, von links aus ein, reißt aber keine aus Luft aus dem Überlaufbehälter 19 durch die linke Spülungsöffnung 23 ein, sondern die Luft wird durch die linke Spülungsöffnung 23 in den Überlaufbehälter 19 eingesaugt. Danach strömt die Luft aber nicht an den Wärmetauscherflächen des Verdampfer-Wärmeübertragers 3 vorbei zum Verdampferlüfter 2, sondern wird erst direkt vor den Bereich zwischen Verdampfer und Lüfter dessen Schaufeln hier angedeutet sind, durch die rechte Spülungsöffnung 23 eingeleitet. Der Unterdruck gegenüber der Umgebung ist dort höher, und dadurch ist der Volumenstrom der durchgeleiteten Luft zum Lüften höher, als bei der in Fig. 3 gezeigten Lüftungsvariante.

Bei der Vermischung hat der Fachmann zu berücksichtigen, dass bei der Auslegung eine genügend große Mischstrecke entsteht und genügend Turbulenz entsteht. Der höhere Sogeffekt an der linken Spülungsöffnung, der durch die Luftumlenkklappe 22 noch verstärkt wird, wirkt dabei der Erzeugung der erforderlichen Turbulenz für die schnelle Durchmischung zur Vermeidung der Strähnenbildung entgegen, was der Fachmann bei der Auswahl der beiden Varianten im Einzelfall berücksichtigt. Ansonsten ist die Beschreibung identisch mit der der Fig. 1, Fig. 2 und Fig. 3.

Fig. 5 zeigt einen Ablauf beim Erkennen einer Leckage oder einer sonstigen Quelle von Kältemittelanteilen in der Luft im Überlaufbehälter 19. Nach der "Detektion 101" für Kältemittel, beispielsweise R290, wird zuerst im Schritt "Abschaltung 102" der Kompressor des Kältemittelkreises ausgeschaltet, um sicherzustellen, dass auch bei einem Stromausfall genügend Energiereserve im Akku der Außeneinheit verbleibt, um den Verdampferlüfter solange wie nötig laufen lassen zu können. Der Verdampferlüfter 2 wird danach im Schritt "103 Einschaltung Verdampferlüfter 2" eingeschaltet oder es wird, wenn er bereits oder noch läuft, die Abschaltung des Verdampferlüfters 2 blockiert, auch ohne Wärmeabnahme in den Verdampfer-Wärmeübertragern 3. Damit wird sichergestellt, dass das Weglüften 204 des Kältemittels bis zum Ende stattfindet. Gleichzeitig wird die Störung im Schritt "106 Anzeige Fehlermeldung" angezeigt und es findet eine "Anforderung Service 107" statt, damit ein Fachmann vor Ort bewerten kann, ob noch Gefahr besteht.

Mit der Einschaltung des Verdampferlüfters 2 erfolgt auch die Stellung der Luftumlenkklappen 22, sofern diese Variante vorgesehen ist. Je nach Ausstattung kann auch eine Aktivierung des Sicherheitsmoduls 20 erfolgen, wenn die Kältemitteldetektionseinrichtung eine kritische Konzentration erkennt.

Die vorgestellte Lösung für die Vorrichtung und das Verfahren gilt in analoger Weise auch für den Klimaanlagenbetrieb, wenn die Split-Wärmepumpe im Sommer zur Klimatisierung eingesetzt wird. Im Übrigen kann die Strömung des Verdampfer-Wärmeübertragers nicht nur horizontal, sondern auch vertikal oder in einem schrägen Winkel geführt werden, wichtig ist dabei, dass das durch Außenluft verdünnte Gas-Luftgemisch möglichst hoch abgeführt wird und sich vor Ort auch gut verteilen kann, also nicht in ein Fenster gerichtet oder zu einem Nachbarn hin ausgerichtet ist. Sofern solche örtlichen Gegebenheiten berücksichtigt werden, kann der Sicherheitsabstand praktisch entfallen oder minimal gewählt werden.

### Bezugszeichenliste

- 1: Außeneinheit
- 2: Verdampferlüfter
- 3: Verdampfer-Wärmeübertrager
- 4: Kältemittelkreis
- 5: Sicherheitsventil
- 6: Kältemittel-Luft-Abscheider
- 7: Verflüssiger
- 8a, 8b: Heizungswasserleitungen
- 9: Hydraulikmodul
- 10: Kältemitteldetektionseinrichtung
- 11a, 11b: Kältemittelsplitleitungen
- 12a, 12b: Kältemittelsplitverbinder
- 13: Freisetzungshöhe
- 14: Inneneinheit
- 15: Kältekreismodulrahmen
- 16: Außenmauer
- 17: Dach
- 18: Erdboden
- 19: Überlaufbehälter
- 20: Sicherheitsmodul
- 21: Außenluft
- 22: Luftumlenkklappe
- 23: Spülungsöffnung
- 101: Detektion Kältemittel (R290)
- 102: Abschaltung Kompressor
- 103: Einschaltung Verdampferlüfter
- 104: Weglüften Kältemittel (R290)
- 105: Stopp Wärmepumpe
- 106: Anzeige Fehlermeldung
- 107: Anforderung Service

## Patentansprüche

1. Split-Wärmepumpe mit einem reduzierten Sicherheitsbereich der Außeneinheit, aufweisend eine Außeneinheit (1) eine Inneneinheit (14), Verbindungsleitungen (8a, 8b) zwischen Inneneinheit (14) und Außeneinheit (1), wobei in der Inneneinheit (14) zusammen mit der Außeneinheit (1) ein Kältekreis mit einem brennbaren Kältemittel geführt wird und in der Außeneinheit (1) ein Verdampferlüfter (2), mindestens ein Verdampfer-Wärmeübertrager (3) und mindestens eine Kältemittel- oder Leckagedetektionseinrichtung (10) vorgesehen sind,
**dadurch gekennzeichnet, dass**
- die Kältekreiseinrichtungen (4) in einem Überlaufbehälter (19) angeordnet sind,
- der Überlaufbehälter (19) nach unten und zu den Seiten hin geschlossen ist,
- der Verdampferlüfter (2) oberhalb des Überlaufbehälters (19) angeordnet ist,
- an der Oberseite des Überlaufbehälters (19) Spülungsöffnungen (23) angeordnet sind, welche direkt in den Strömungsweg der Lüfterluft des Verdampferlüfters (2) münden,
- sich der Austritt der Lüfterluft des Verdampferlüfters (2) oberhalb einer Freisetzungshöhe (13) über dem Erdboden (18) befindet.

2. Split-Wärmepumpe nach Anspruch 1, **dadurch gekennzeichnet, dass** an einer der Spülöffnungen (23) eine Luftumlenkklappe (22) vorgesehen ist, welche Außenluft (21) zur Spülung in den Überlaufbehälter (19) lenkt.

3. Split-Wärmepumpe nach einem der Ansprüche 1 oder 2, **dadurch gekennzeichnet, dass** im Überlaufbehälter (19) ein Sicherheitsmodul (20) vorgesehen ist, welches einen Teil des Kältemittels im Falle eines Kältemittelaustritts adsorptiv zwischenspeichern kann.

4. Split-Wärmepumpe nach einem der Ansprüche 1 bis 3, **dadurch gekennzeichnet, dass** im Überlaufbehälter (19) ein Sicherheitsmodul (20) vorgesehen ist, welches den Rauminhalt des Überlaufbehälters mit einem Inertgas, welches schwerer als Luft ist, befüllen kann.

5. Split-Wärmepumpe nach einem der Ansprüche 1 bis 4, **dadurch gekennzeichnet, dass** alle Komponenten im Überlaufbehälter (19) und im Verdampferlüfter (2) explosionsgeschützt ausgeführt sind.

6. Split-Wärmepumpe nach einem der Ansprüche 1 bis 5, **dadurch gekennzeichnet, dass** die Außeneinheit (1) ein Sicherheitsventil (5) aufweist, welches in den Überlaufbehälter (19) entlüftet.

7. Split-Wärmepumpe nach einem der Ansprüche 1 bis 6, **dadurch gekennzeichnet, dass** die Außeneinheit (1) einen Gasabscheider oder einen Kältemittel-Luftabscheider (6) aufweist, welcher in den Überlaufbehälter (19) entlüftet.

8. Verfahren zum Entlüften einer Außeneinheit (1) einer Split-Wärmepumpe,
- welche eine Inneneinheit (14), Verbindungsleitungen zwischen Inneneinheit (14) und Außeneinheit (1) aufweist,
- ferner in der Außeneinheit (1) einen Kältemittel-Kompressor und ein Entspannungsventil und optional einen Gasabscheider oder einen Kältemittel-Luft-abscheider (6) und/oder ein Sicherheitsventil (5),
- und wobei in der Inneneinheit (14) zusammen mit der Außeneinheit (1) ein Kältemittelkreis (4) mit einem brennbaren Kältemittel geführt wird,
- und in der Außeneinheit (1) ein Verdampferlüfter (2), mindestens ein Verdampfer-Wärmeübertrager (3) und mindestens eine Kältemitteldetektionseinrichtung (10) vorgesehen sind, und wobei
- die Einrichtungen des Kältemittelkreises (4) in einem Überlaufbehälter (19) angeordnet sind,
- der Überlaufbehälter (19) nach unten und zu den Seiten hin geschlossen ist,
- der Verdampferlüfter (2) oberhalb des Überlaufbehälters (19) angeordnet ist,
- an der Oberseite des Überlaufbehälters (19) Spülungsöffnungen (23) angeordnet sind, welche direkt in den Strömungsweg der Lüfterluft des Verdampferlüfters (2) münden,
- und sich der Austritt der Lüfterluft des Verdampferlüfters (2) oberhalb einer Freisetzungshöhe (13) über dem Erdboden (18) befindet.
**gekennzeichnet, durch** die Abfolge der Schritte
- Detektion (101) des Kältemittels durch die Kältemitteldetektionseinrichtung (10),
- Abschaltung (102) des Kältemittel-Kompressors des Kältemittelkreises,
- permanente Einschaltung (103) des Verdampferlüfters (2),
- Weglüften (104) des Kältemittels,
- Stopp (105) der Wärmepumpe,
- Anzeige (106) einer Fehlermeldung,
- Anforderung (107) des Service.

9. Verfahren nach Anspruch 8, **dadurch gekennzeichnet, dass** im Schritt "permanente Einschaltung (103) des Verdampferlüfters" zusätzlich Luftumlenkklappen (22) für die Durchlüftung des Überlaufbehälters (19) gesetzt bzw. aufgestellt werden.

10. Verfahren nach einem der Ansprüche 8 oder 9, **dadurch gekennzeichnet, dass** zum Schritt "Weglüften (104) Kältemittel " zusätzlich eine temporäre adsorptive Zwischenspeicherung von Kältemittel und/oder eine Inertisierung Luftumlenkklappen (22) vorgenommen wird.
